# EUROPÄISCHE PATENTSCHRIFT

(11) **EP 0 133 507 B1**
(45) Veröffentlichungstag und Bekanntmachung des Hinweises auf die Patenterteilung: **08.11.1989**
(21) Anmeldenummer: 84108690.3
(22) Anmeldetag: 23.07.1984
(51) Int. Cl.: E06B 3/72, E06B 3/48, E05D 5/02

(54) **Kastenförmiges, doppelwandiges Bauelement zum Aufbau eines Tür- oder Torblattes, insbesondere für ein Falt- oder Rolltor aus einer Mehrzahl aufeinanderfolgend miteinander verbindbarer Bauelemente**
Box-shaped, double-walled construction part for making a door leaf, especially for a folding or rolling door, comprising a plurality of successive interconnectable constuction parts
Elément de construction en forme de boîte, à double paroi, pour fabriquer un vantail de porte, notamment une porte pliante ou roulante constituée d'une pluralité d'éléments de construction successifs, reliables entre eux

(30) Priorität: 09.08.1983 DE 3328731
(43) Veröffentlichungstag der Anmeldung: 27.02.1985
(73) Patentinhaber: N.V. Hörmann-Belgie, B-3600 Winterslag - Genk (BE)
(72) Erfinder: Hörmann, Michael, Dipl.-Ing., D-4803 Steinhagen/Westf. (DE)
(74) Vertreter: Flügel, Otto, Dipl.-Ing.

(56) Entgegenhaltungen:
- DE-A- 2 758 824
- DE-A- 2 806 115
- FR-A- 1 142 441
- GB-A- 1 163 907
- GB-A- 1 225 551
- US-A- 2 605 869

## Beschreibung

Die Erfindung betrifft ein kastenförmiges, doppelwandiges Bauelement zum Aufbau eines Tür-oder Torblattes mit den Merkmalen des Oberbegriffes des Anspruches 1.

Ein bekanntes Bauelement dieser Art (GB-A-1 225551) weist ein kompliziertes und nicht einfach herzustellendes H-förmiges Rahmenprofil auf, an welchem die Rahmeneckstücke und die Scharnierschlitten ohne formschlüssigen Hintergriff an aufeinander zu gerichteten Profilkanten der Rahmenteile angreifen. Eine geboten einfache Profilgestaltung wäre wenig verwindungssteif.

Der Erfindung liegt die Aufgabe zugrunde, ein Bauelement gemäß dem Oberbegriff des Hauptanspruchs verwindungssteifer auszubilden.

Diese Aufgabe wird bei einem Bauelement gemäß dem Oberbegriff des Hauptanspruchs erfindungsgemäß durch dessen kennzeichnende Merkmale gelöst.

Infolge des umlaufenden Rahmens aus Profilteilen wird der Rahmen insgesamt äußerst verwindungssteif. Infolge der Ausbildung als Stecksatz ist darüberhinaus eine einfache Montage sichergestellt. Schließlich wird durch die Verwendung gleicher Teile sichergestellt, daß die Gestehungskosten für das Bauelement gering sind.

Zweckmäßige Ausgestaltungen und Weiterbildungen der Erfindung sind in den Unteransprüchen gekennzeichnet.

Eine bevorzugte Ausführungsform der Erfindung wird nachfolgend unter Bezugnahme auf die Zeichnung näher erläutert.

Es zeigt:
Figur 1 ein aus Bauelementen aufgebautes Torblatt, im teilweise abgebrochenen Querschnitt;
Figur 2 den Eckbereich eines Rahmens, ohne aufgesetzte Wand;
Figur 3 das Eckstück des Rahmens, im auseinandergesteckten Zustand;
Figur 4a einen Schnitt IVa-IVa gemäß Figur 2;
Figur 4b einen Schnitt IVb-IVb gemäß Figur 3;
Figur 5 einen Scharnierschlitten, in Seitenansicht;
Figur 6 den Scharnierschlitten gemäß Figur 5, in Draufsicht;
Figur 7 den Scharnierschlitten gemäß Figur 6, in Seitenansicht;
Figur 8 ein vertikales Rahmenteil, in Seitenansicht;
Figur 9 einen Schnitt IX-IX gemäß Figur 8;
Figur 10 ein vertikales Rahmenteil mit eingesetztem Scharnierschlitten gemäß Figur 5 und
Figur 11 einen Schnitt XI-XI gemäß Figur 10.

Das insgesamt mit 20 bezeichnete Torblatt weist Bauelemente 21 mit einer Doppelwand 22, 23 auf, die über abwechselnd auf verschiedenen Seiten liegenden Scharnieren 24, 25 miteinander verbunden sind. Ferner sind die einander gegenüberliegenden Stirnseiten 28, 29 mit Dichtungen 26, 27 versehen.

Der in Figur 2 dargestellte Eckbereich des insgesamt umlaufend ausgebildeten Rahmens 30 weist ein vertikales Rahmenteil 31 und ein horizontal verlaufendes Rahmenteil 32 auf, die mittels des Rahmeneckstückes 33 (Figur 3) steckbar miteinander verbunden sind. Das Rahmenteil 31 (vgl. Figur 8) ist im Querschnitt in Figur 9 dargestellt.

Es ist als im Querschnitt schwalbenschwanzförmig hinterschnittenes Profil aus Blech gebildet und weist eine zur Stirnseite 28 hin offene Schwalbenschwanznut 34 auf, die nach innen einen Schwalbenschwanzsteg 35 bildet. An die Schwalbenschwanznut 35 schließen sich zueinander fluchtende, die Stirnseiten 28 bildende ebene Bereiche 36 an, die an ihren Rändern 37 rechtwinklige Abbiegungen 38 aufweisen, die länger sind als die Höhe des Schwalbenschwanzsteges 35. Im Bereich der Abbiegungen sind ferner Schweißwarzen 39 vorgesehen.

Das vorzugsweise als Zinkdruckgußteil ausgebildete Rahmeneckstück 33 zeigt Figur 4, im Schnitt, und zwar eingesetzt auf ein vertikales Rahmenteil 34. Das insgesamt zwei Schenkel 40, 41 aufweisende Rahmeneckstück 33, die rechtwinklig zueinander verlaufen, gehen von einem rechteckförmigen, planebenen und in der Ebene der Abbiegung 38 liegenden Mittelstück 42 aus. Jeder Schenkel weist eine im Querschnitt den Schwalbenschwanzsteg 35 formschlüssig umgreifenden, ebenfalls schwalbenschwanzförmige Aufnahmenut 43 auf. An die Aufnahmenut 43 schließen sich zwei zueinander fluchtende Bereiche 44 an, die der Rückseite der stirnseitigen Bereiche 36 der Rahmenteile 31 anliegen und bis an die Innenseite der rechtwinkligen Abbiegungen 38 im Bereich der Biegung reichen. Ferner weisen die Schenkel 40, 41 - im Querschnitt-einen Stützsteg 45 auf, der an den freien Enden der rechtwinkligen Biegungen 38 der Rahmenteile 31 anliegt. Der Stützsteg weist ferner eine Stütznut 46 auf, in der das freie Ende der rechtwinkligen Abbiegung 38 des Rahmenteils 31 liegt.

Figur 5 zeigt den Scharnierschlitten 50, der zwei mit Abstand voneinander angeordnete Schiebestücke 51 aufweist, die über einen Verbindungssteg 52 miteinander verbunden sind. Das Schiebestück 51 weist eine den Schwalbenschwanzsteg des Rahmenteils 31 formschlüssig umgreifende, ebenfalls schwalbenschwanzförmig ausgebildete Schiebenut 53 auf. Der Verbindungssteg 52 weist in seiner Mitte eine Gewindebohrung 54 zum Arretieren des Scharnierschlittens 50 auf und erstreckt sich senkrecht zur Ausrichtung der Stirnseite 28, 29 bzw. die zueinander fluchtenden Bereiche 36 des Rahmenteils 31. Ferner ist an jedem Schiebestück 51 eine Gewindebohrung 55 zum Festlegen der Befestigungsschrauben für die Scharniere 24, 25 (Figur 1) vorgesehen. Diese Gewindebohrung 55 erstreckt sich senkrecht zu der Gewindebohrung 54 und senkrecht zur Erstreckung des Verbindungssteges 52. Diese Schiebestücke 51 bzw. der die Gewindebohrung 55 aufnehmende Bereich ist mit dem Verbindungssteg über je eine Verstärkungsrippe 56 verbunden.

Der Scharnierschlitten 50 wird an dem Rahmenteil 31 über in der Schwalbenschwanznut 34 vorgesehenen Öffnungen dadurch festgelegt, daß von außen durch die Öffnung in der Schwalbenschwanznut 24 in die Gewindebohrung 54 eine Schraube eingeschraubt wird. In der Doppelwandung 22, 23 jedes Bauelementes 21 ist an fest vorgegebener Stelle bereits eine Öffnung vorgesehen, durch die Befestigungsschrauben in die Gewindebohrung 55 des Scharnierschlittens 50 eingesetzt werden können, um die Scharniere festzulegen.

## Patentansprüche

1. Kastenförmiges, doppelwandiges Bauelement zum Aufbau eines Tür- oder Torblattes, insbesondere für ein Falt- oder Rolltor aus einer Mehrzahl aufeinanderfolgend miteinander verbindbarer Bauelemente, mit einem Rahmen (30) für eine Doppelwand, welcher umlaufend ausgebildet ist und zwei vertikale (31) und zwei horizontale Rahmenteile (32) aufweist, die über insgesamt vier Rahmeneckstücke (33) steckbar miteinander verbunden sind, wobei für zumindest eines der vertikalen Rahmenteile (31) zwei Scharnierschlitten (50) und für jeden Scharnierschlitten (50) zumindest eine Gewindebohrung (54) zum Arretieren vorgesehen sind, dadurch gekennzeichnet, daß die Rahmenteile (31, 32) als im Querschnitt hinterschnittene Profile unter Bildung einer nach außen offenen Nut (34) ausgebildet sind, die nach innen einen Steg (35) bildet, daß das Rahmeneckstück (33) als auf den Steg des Rahmenteils (31, 32) formschlüssig steckbar ausgebildet ist, daß die Scharnierschlitten (50) den Steg formschlüssig umgreifen und längs diesem verschiebbar geführt sind, daß eine der Gewindebohrung (54) zum Arretieren zugeordnete Festlegebohrung in der Nut (34) vorgesehen ist und daß jeder Scharnierschlitten (50) mit zumindest einer weiteren Gewindebohrung (55) zum Festlegen der Befestigungsschrauben für die Scharniere (24) versehen ist, wobei diese Gewindebohrung senkrecht zu der Doppelwand (22, 23) verläuft, in deren einer Wand eine entsprechende Öffnung vorgesehen ist.

2. Bauelement nach Anspruch 1, dadurch gekennzeichnet, daß die Rahmenteile (30) im Querschnitt einen schwalbenschwanzförmigen Hinterschnitt unter Bildung einer nach außen offenen Schwalbenschwanznut (34) aufweisen, die nach innen einen Schwalbenschwanzsteg (35) bildet.

3. Bauelement nach Anspruch 2, dadurch gekennzeichnet, daß die sich an die Schwalbenschwanznut (34) anschließenden Stirnseiten (36) zueinander fluchten.

4. Bauelement nach Anspruch 3, dadurch gekennzeichnet, daß die stirnseitigen Bereiche (36) an ihren Rändern eine rechtwinklige Abbiegung (38) aufweisen.

5. Bauelement nach Anspruch 4, dadurch gekennzeichnet, daß die Abbiegungen (38) länger sind als die Höhe des Schwalbenschwanzsteges (35).

6. Bauelement nach einem der Ansprüche 1 bis 5, dadurch gekennzeichnet, daß die Rahmenteile (31, 32) als Blechprofile ausgebildet sind.

7. Bauelement nach einem der Ansprüche 1 bis 6, dadurch gekennzeichnet, daß die Rahmeneckstücke (33) als Gußteile ausgebildet sind.

8. Bauelement nach Anspruch 7, dadurch gekennzeichnet, daß die Rahmeneckstücke (33) als Druckgußteile ausgebildet sind.

9. Bauelement nach Anspruch 8, dadurch gekennzeichnet, daß die Rahmeneckstücke (31) als Zink-Druckgußteile ausgebildet sind.

10. Bauelement nach einem der Ansprüche 1 bis 9, dadurch gekennzeichnet, daß das Rahmeneckstück (33) zwei rechtwinklig zueinander verlaufende Schenkel (40, 41) aufweist, die von einem rechteckförmigen Mittelstück (42) ausgehen.

11. Bauelement nach Anspruch 10, dadurch gekennzeichnet, daß die Schenkel (40, 41) im Querschnitt eine den Schwalbenschwanzsteg (35) des Rahmenteils (31, 32) umgreifende, ebenfalls schwalbenschwanzförmige Aufnahmenut (43) aufweisen.

12. Bauelement nach Anspruch 11, dadurch gekennzeichnet, daß sich beiderseits der Aufnahmenut (43) zwei zueinander fluchtende Bereiche (44) anschließen, die an der Rückseite der stirnseitigen Bereiche (36) des Rahmenteils (31, 32) anliegen.

13.'Bauelement nach Anspruch 12, dadurch gekennzeichnet, daß die zueinander fluchtenden Bereiche (36) bis an die Innenseite der Ränder der rechtwinkligen Abbiegungen (38) reichen.

14. Bauelement nach einem der Ansprüche 1 bis 13, dadurch gekennzeichnet, daß die Schenkel (40,41) im Querschnitt einen Stützsteg (45) aufweisen, der an den freien Enden der rechtwinkligen Abbiegungen (38) der Rahmenteile (31, 32) anliegt.

15. Bauelement nach Anspruch 14, dadurch gekennzeichnet, daß der Stützsteg (45) eine Stütznut (46) aufweist, in der das freie Ende der rechtwinkligen Abbiegung (38) der Rahmenteile (31, 32) anliegt.

16. Bauelement nach einem der Ansprüche 1 bis 15, dadurch gekennzeichnet, daß das Mittelstück (42) des Rahmeneckstücks (33) eben ausgebildet und in der Ebene der einen rechtwinkligen Abbiegung (38) des Rahmenteils (31, 32) angeordnet ist.

17. Bauelement nach einem der Ansprüche 1 bis 16, dadurch gekennzeichnet, daß der Scharnierschlitten (50) zwei über einen Verbindungssteg (52) verbundene, mit Abstand voneinander angeordnete Schiebestücke (51) aufweist und daß diese eine den Schwalbenschwanzsteg (35) des Rahmenteils (31, 32) formschlüssig umgreifende, ebenfalls schwalbenschwanzförmig ausgebildete Schiebenut (53) aufweist.

18. Bauelement nach einem der Ansprüche 1 bis 17, dadurch gekennzeichnet, daß die Schiebestücke (51) Verstärkungsrippen (56) aufweist, die zu dem Verbindungssteg (52) reichen.

19. Bauelement nach Anspruch 18, dadurch gekennzeichnet, daß in dem Verbindungssteg (52) des Scharnierschlittens (50) die Gewindebohrung (54) zum Arretieren vorgesehen ist.

20. Bauelement nach einem der Ansprüche 1 bis 19, dadurch gekennzeichnet, daß an jedem Schiebestück (51) die Gewindebohrung (55) zum Festlegen der Befestigungsschrauben für die Scharniere (24) vorgesehen sind.

## Claims

1. A box-shaped, douple-walled construction part for making a door leaf, especially for a folding or rolling door from a plurality of successive interconnectible construction parts, comprising a frame (30) for a double wall which is formed to be continuous and has two vertical (31) and two horizontal (32) frame parts pluggably interconnected through totally four corner pieces (33), for at least one of the vertical frame parts (31) two hinge carriages (50) and for each hinge carriage (50) at least one threaded bore (54) for locking being provided, characterized in that the frame parts (31, 32) are formed as profiles undercut in cross section under formation of an outwardly open groove (34) inwardly forming a web (35), that the frame corner piece (33) is formed to be positively plug- gable onto the web of the frame part (31, 32), that the hinge carriage (50) is formed to positively surround the web and is guided to be slideable along the same, that a fixing bore for locking allotted to the threaded bore is provided in the groove (34), and that each hinge carriage (50) is provided with at least one further threaded bore (55) for fixing the fixing screws for hinges (24), the said threaded bore extending vertically to the double wall (22, 23) in one which there is provided a corresponding opening.

2. Construction part according to claim 1, characterized in that the frame members (30) have a dovetail-shaped undercut in cross section under formation of an outwardly open dovetail groove (34) inwardly forming a dovetail web (35).

3. Construction part according to claim 2, characterized in that the front faces (36) joining the dovetail groove (34) are mutually aligned.

4. Construction part according to claim 3, characterized in that the front side portions (36) have a right angle bend (38) at their edges.

5. Construction part according to claim 4, characterized in that the bends (38) are longer than the height of the dovetail web (35).

6. Construction part according to one of the claims 1 through 5, characterized in that the frame parts (31, 32) are formed as sheet metal profiles.

7. Construction part according to one of the claims 1 through 6, characterized in that the frame corner pieces (33) are formed as cast pieces.

8. Construction part according to claim 7, characterized in that the frame corner pieces (33) are formed as die cast pieces.

9. Construction part according to claim 8, characterized in that the frame corner pieces (31) are formed as zinc die cast pieces.

10. Construction part according to one of the claims 1 through 9, characterized in that the frame corner piece (33) has two legs (40,41) extending at right angles to each other and starting from a rectangular center piece (42).

11. Construction part according to claim 10, characterized in that the legs (40, 41) in cross section have dovetail-shaped receiving groove (43) surrounding the dovetail web (35) of the frame part (31, 32).

12. Construction part according to claim 11, characterized in that the receiving groove (43) is joined its both sides by mutually aligned portions (44) abutting the back side of the front side portions (36) of the frame part (31, 32).

13. Construction part according to claim 12, characterized in that the mutually aligned portions (36) reach up to the inner side of the edges of the right angle bends (38).

14. Construction part according to one of the claims 1 through 13, characterized in that the legs (40, 41) in cross section have a supporting web (45) abutting the free ends of the right angle bends (38) of the frame parts (31, 32).

15. Construction part according to claim 14, characterized in that the supporting web (45) has a supporting groove (46) wherein the free end of the right angle bend (38) of the frame parts (31, 32) abuts.

16. Construction part according to one of the claims 1 through 15, characterized in that the center piece (42) of the frame corner piece (33) is formed flatly and is located in the plane of said one right angle bend (38) of the frame part (31, 32).

17. Construction part according to one of the claims 1 through 16, characterized in that the hinge carriage (50) has two slide pieces (51) interconnected through a connecting web (52) and spaced to one another, and that the same have a dovetail-shaped sliding groove (53) positively surrounding the dovetail web (35) of the frame part (31, 32).

18. Construction part according to one of the claims 1 through 17, characterized in that the sliding pieces (51) have reinforcement ribs (56) extending up to the connecting web (52).

19. Construction part according to claim 18, characterized in that the threaded bore (54) for locking is provided in the connecting web (52) of the hinge carriage.

20. Construction part according to one of the claims 1 through 19, characterized in that the threaded bore (55) for fixing the fixing screws for the hinges (24) is provided on each sliding piece (51).

## Revendications

1. Elément de construction en forme de caisson, à double paroi pour réaliser un panneau ou vantail de porte notamment pour une porte pliante ou roulante formée d'un certain nombre d'éléments de construction successifs susceptibles d'être reliée les uns aux autres, avec un cadre (30) pour une double paroi, cadre qui est réalisé de manière périphérique et comporte deux parties de cadre verticales (31) et deux parties de cadre horizontales (32) qui sont reliées entre elles par enfichage par en tout quatre éléments de coin de cadre (33), au moins l'une des parties verticales de cadre (31) recevant deux coulisseaux de charnière (50) et pour chaque coulisseau de charnière (50), elle présente au moins un taraudage (54) pour le blocage, élément caractérisé en ce que les parties de cadre (31, 32) ont des profilés à section à contre-dépouille pour former une rainure (34) ouverte vers l'extérieur qui constitue une nervure (35) tournée vers l'intérieur, l'élément de coin de cadre (33) pouvant s'enficher par la forme sur la nervure de l'élément de cadre (31, 32), les coulisseaux de charnière (50) entourant par la forme la nervure et pouvant coulisser le long de celle-ci, l'un des perçages de blocage de la rainure (34) en forme de taraudage (54) pour le blocage et chaque coulisseau de charnière (50) est muni d'au moins un autre taraudage (55) pour bloquer la vis de fixation de la charnière (24), ce taraudage étant perpendiculaire à la double paroi (22, 23) dans une ouverture correspondante prévue dans une paroi.

2. Elément de construction selon la revendication 1, caractérisé en ce que les parties de cadre (31) ont en coupe une contre-dépouille en forme de queue d'aronde constituant une rainure en queue d'aronde (34) ouverte vers l'extérieur et qui forme vers l'intérieur une nervure en queue d'aronde (35).

3. Elément de construction selon la revendication 2, caractérisé en ce que les faces frontales (36) adjacentes à la rainure en queue d'aronde (34) sont alignées.

4. Elément de construction selon la revendication 3, caractérisé en ce que les faces frontales (36) présentent au niveau de leur bord une partie recourbée à l'équerre (38).

5. Elément de construction selon la revendication 4, caractérisé en ce que les parties recourbées (38) sont plus longues que la hauteur de la nervure en queue d'aronde (35).

6. Elément de construction selon l'une des revendications 1 à 5, caractérisé en ce que les parties de cadre (31, 32) sont des profilés en tôle.

7. Elément de construction selon l'une des revendications 1 à 6, caractérisé en ce que les pièces de coin de cadre (33) sont des pièces coulées.

8. Elément de construction selon la revendication 7, caractérisé en ce que les éléments de coin de cadre (33) sont des pièces coulées sous pression.

9. Elément de construction selon la revendication 8, caractérisé en ce que les pièces de coin de cadre (31) sont des pièces en zinc injecté sous pression.

10. Elément de construction selon l'une des revendications 1 à 9, caractérisé en ce que l'élément de coin de cadre (33) comporte deux branches (40, 41) perpendiculaires l'une à l'autre et qui partent d'une pièce médiane (42) rectangulaire.

11. Elément de construction selon la revendication 10, caractérisé en ce que les branches (40, 41) ont une rainure de réception (43) également en queue d'aronde, dont la section correspond à celle de la nervure en queue d'aronde (35) de la partie de cadre (31, 32) qu'elles entourent.

12. Elément de construction selon la revendication 11, caractérisé en ce que part et d'autre de la rainure de réception (43), on a deux zones adjacentes (44) qui s'appuient contre le côté arrière des zones frontales (36) de la partie de cadre (31, 32).

13. Elément de construction selon la revendication 12, caractérisé en ce que les zones (36), alignées, arrivent jusqu'au niveau du côté intérieur des bords des parties recourbées à l'équerre (38).

14. Elément de construction selon l'une des revendications 1 à 13, caractérisé en ce que les branches (40, 41) présentent en coupe une entretoise d'appui (45) contre laquelle s'appuient les extrémités libres des parties recourbées à l'équerre (38) des parties de cadre (31, 32).

15. Elément de construction selon la revendication 14, caractérisé en ce que l'entretoise d'appui (45) comporte une rainure d'appui (46) dans laquelle s'appuie l'extrémité libre de la partie recourbée à l'équerre (38) des parties de cadre (31, 32).

16. Elément de construction selon l'une des revendications 1 à 15, caractérisé en ce que la pièce médiane (42) de l'élément de coin de cadre (33) est plane et est située dans le plan de la partie recourbée à l'équerre (38) de la partie de cadre (31, 32).

17. Elément de construction selon l'une des revendications 1 à 16, caractérisé en ce que le coulisseau de charnière (50) comporte deux pièces coulissantes (51) reliées par une entretoise de liaison (52), situées à une certaine distance l'une de l'autre et en ce que cette rainure de coulissement (53) également en forme de queue d'aronde entoure par la forme la nervure en queue d'aronde (35) de la partie de cadre (31, 32).

18. Elément de construction selon l'une des revendications 1 à 17, caractérisé en ce que la pièce coulissante (51) comporte des nervures de renforcement (56) qui arrivent jusqu'à l'entretoise de liaison (52).

19. Elément de construction selon la revendication 18, caractérisé en ce que le taraudage (54) de blocage est prévu dans l'entretoise de liaison (52) du coulisseau de charnière (50).

20. Elément de construction selon l'une des revendications 1 à 19, caractérisé en ce que sur chaque pièce coulissante (51), il est prévu un taraudage (55) pour bloquer les vis de fixation de la charnière (24).
